# EUROPÄISCHE PATENTSCHRIFT

(11) **EP 3 019 054 B1**
(45) Veröffentlichungstag und Bekanntmachung des Hinweises auf die Patenterteilung: **16.08.2017**
(21) Anmeldenummer: 14739745.9
(22) Anmeldetag: 08.07.2014
(51) Int. Cl.: A47G 21/02

(54) **BESTECKTEIL MIT LÄNGENVERÄNDERBAREM STIEL**
ITEM OF CUTLERY WITH ALTERABLE-LENGTH STEM
PIÈCE DE COUVERT À MANCHE DE LONGUEUR VARIABLE

(30) Priorität: 10.07.2013 AT 504472013
(43) Veröffentlichungstag der Anmeldung: 18.05.2016
(73) Patentinhaber: Greiner Packaging International GmbH, 4550 Kremsmünster (AT)
(72) Erfinder: EBLI, Stefan, 4845 Rutzenmoos (AT)
(74) Vertreter: Burger, Hannes
(86) Internationale Anmeldenummer: PCT/EP2014/064570
(87) Internationale Veröffentlichungsnummer: WO 2015/004118

(56) Entgegenhaltungen:
- JP-U- S5 111 284
- US-A- 5 735 050
- US-A1- 2009 144 991

## Beschreibung

Die Erfindung betrifft einen Besteckteil, insbesondere Löffel, Gabel oder Messer, wie dieser im Anspruch 1 beschrieben ist.

Die JP S51 11284 U beschreibt einen als Gabel ausgebildeten Besteckteil mit einem Besteckteilkopf und einem Stiel, der aus einem Schaftteil sowie einem Griffstück gebildet ist, wobei der Schaftteil mit dem Besteckteilkopf verbunden ist. Mittels einer Führungsvorrichtung ist der Stiel in seiner Längserstreckung durch eine Relativverlagerung des Griffstücks bezüglich des Schaftteils von einer verkürzten Lagerstellung in eine dazu verlängerte Gebrauchsstellung längenveränderbar ausgebildet. Weiters ist eine zwischen dem Griffstück und dem Schaftteil angeordneten Rastvorrichtung mit in der Gebrauchsstellung zusammenwirkenden Rastelementen vorgesehen. Ein erstes Führungselement der Führungsvorrichtung ist durch eine am Schaftteil ausgebildete erste Führungsfläche und ein zweites Führungselement ist durch einen ersten Führungssteg gebildet. Der erste Führungssteg ist in senkrechter Richtung bezüglich der ersten Führungsfläche distanziert von dieser angeordnet ist und randseitig im Bereich von Längsstirnseiten des Griffstücks zur Bildung eines Führungskanals mit dem Schaftteil verbunden, wobei die Führungsvorrichtung an einem vom Besteckteilkopf abgewendeten Ende des Schaftteils angeordnet ist. Der erste Führungssteg bildet weiters auch ein erstes Rastelement der Rastvorrichtung aus. Am Griffstück sind im Bereich des dem Besteckteilkopf zugewendeten Endabschnitt an beiden Flachseiten jeweils Vorsprünge vorgesehen, welche in der Gebrauchsstellung die Raststellung definieren. Die Führungsvorrichtung umfasst einen zweiten Führungssteg, der dem ersten Führungssteg bezüglich des Führungskanals gegenüberliegend sowie vom Schaftteil auf der vom Besteckteilkopf abgewendete Seite distanziert angeordnet ist. Der erste Führungssteg ist bezüglich des zweiten Führungsstegs in Richtung der Längserstreckung des Schaftteils versetzt zu diesem angeordnet, wobei der erste Führungssteg in Richtung der Längserstreckung des Schaftteils dem Besteckteilkopf näher liegend angeordnet ist als der zweite Führungssteg. Der Schaftteil weist an seiner dem ersten Führungssteg gegenüberliegenden Seite des Führungskanals einen ersten Durchbruch auf, durch welchen der zweite Führungssteg in Längserstreckung des Schaftteils distanziert davon angeordnet ist.

Die US 5,735,050 A beschreibt ebenfalls einen Besteckteil mit einem in seiner Länge veränderbar ausgebildeten Stiel. Der Schaftteil des Stiels weist seitlich des verlagerbaren Griffstücks jeweils Schaftteilstege auf, welche an dem vom Besteckteilkopf abgewendeten Ende eine Führungsvorrichtung mit jeweils übereinander sowie in Längsrichtung voneinander distanzierte angeordnete Führungselemente aufweist. Zwischen den in Längsrichtung voneinander distanzierten Führungselementen bildet sich jeweils eine Halteöffnung aus, in welche ein am Griffstück angeordnetes und über dessen Flachseite vorragendes Rastelement in der verlängerten Gebrauchsstellung einrastend eingreift.

Aus dem DE 90 03 606 U1 ist Besteckteil, wie ein Löffel oder eine Gabel bekannt geworden, welcher einen Besteckteilkopf sowie einen Stiel, der aus einem Schaftteil sowie zumindest einem Griffstück gebildet ist, umfasst. Der Schaftteil ist mit dem Besteckteilkopf verbunden. Weiters umfasst der Besteckteil eine Führungsvorrichtung mit Führungselementen, mittels welcher der Stiel in seiner Längserstreckung durch eine Relativverlagerung des Griffstücks bezüglich des Schaftteils von einer verkürzten Lagerstellung in eine dazu verlängerte Gebrauchsstellung teleskopierbar ausgebildet ist Zwischen dem Griffstück und dem Schaftteil ist weiters eine Rastvorrichtung mit zusammenwirkenden Rastelementen vorgesehen, mittels welcher das Griffstück in der verlängerten Gebrauchsstellung relativ bezüglich des Schaftteils arretiert gehalten ist. Der Stiel ist dabei hohlprofilformig ausgebildet und nimmt den Schaftteils in sich auf.

Einen ähnlich ausgebildeten Besteckteil beschreibt auch die US 2009/0144991 A1, bei welchem zusätzlich noch der Besteckteilkopf über eine Gelenkanordnung schwenkbar mit dem Schaftteil verbunden ist.

Der vorliegenden Erfindung liegt die Aufgabe zugrunde, einen Besteckteil zu schaffen, der trotz seiner Längenveränderbarkeit einfach und kostengünstig herstellbar ist und welcher in der Gebrauchsstellung bzw. Einsatzstellung eine ausreichende Festigkeit trotz seiner Längsverstellbarkeit in seinem Stielbereich aufweist.

Diese Aufgabe der Erfindung wird durch die Merkmale des Anspruches 1 gelöst.

Der sich durch die Merkmale des Anspruches 1 ergebende Vorteil liegt darin, dass durch das Vorsehen weiterer Führungsstege der Führungskanal in seiner Längserstreckung und damit seiner zur Verfügung stehenden Führungslänge verlängert wird, wodurch sich eine noch bessere Längsführung für das Griffstück erzielen lässt. Damit kann ein Verkanten des Griffstücks während dessen Längsverstellung leichter vermieden werden. Darüber hinaus wird aber auch die gesamte Führungsvorrichtung noch stabiler ausgebildet, wodurch auch bei einer erhöhten Krafteinleitung, ausgehend vom Griffstück über die Führungsvorrichtung hin auf den Schaftteil ein Versagen des Besteckteils durch Bruch nahezu vermieden werden kann. Weiters können der dritte Führungssteg sowie der vierte Führungssteg ebenfalls zueinander in Richtung der Längserstreckung des Führungskanals zueinander versetzt angeordnet sein. Damit kann wiederum eine einfache Formgebung der Führungsvorrichtung in einem Spritzgusswerkzeug erfolgen und die Ausformung der einzelnen Führungsstege ohne zusätzliche, bewegte Bauteile im Spritzgusswerkzeug durchgeführt werden. Des Weiteren kann dadurch im Zusammenwirken mit dem ersten Führungssteg eine arretierte Position des Griffstücks relativ bezüglich des Schaftteils erzielt werden. Bei entsprechender Ausbildung der zweiten und dritten Rastelemente mit den entsprechenden Rastflächen kann eine Rückverstellung des Griffstücks in die Lagerstellung nahezu bzw. vollständig verhindert werden, um so auch bei einer höheren bzw. größeren Krafteinbringung, wie dies z.B. bei einer Stichbewegung auftreten kann, ein Zusammenschieben des Besteckteils vermieden werden. Darüber hinaus kann dadurch bereits in der Lagerstellung bzw. Ausgangsstellung eine gewisse gegenseitige Fixierung zwischen dem Griffstück und dem Schaftteil erfolgen. So kann ein unbeabsichtigtes Trennen der Bauteile voneinander vor dem bestimmungsgemäßen Einsatz vermieden werden.

Weiters wird durch die Anordnung der Führungsvorrichtung mit dem oder den Führungselementen an dem mit dem Besteckteilkopf verbundenen Schaftteil ein einfach herzustellender Bauteil geschaffen, welcher zusätzlich noch eine ausreichende Stabilität bei gleichzeitig guten Führungseigenschaften für das Griffstück bietet. Damit wird gerade im Nahbereich des Besteckteilkopfes durch das Vorsehen des Führungskanals mit seiner tunnelförmigen Führungsstruktur zur Aufnahme des Griffstücks in Verbindung mit dem Schaftteil eine stabile Baueinheit geschaffen, in welche je nach Bedarf das entsprechende Griffstück damit verbunden sowie daran geführt werden kann. So kann das Griffstück als flachprofilartiger, länglicher Bauteil ausgebildet werden, welcher insbesondere in einem einfachen Spritzgussprozess kostengünstig herstellbar ist. Durch eine entsprechende Verrippung durch die unterschiedlichsten Stege kann darüber hinaus auch noch ein hohes Ausmaß an Werkstoff eingespart werden und trotzdem eine ausreichende Stabilität erzielt werden. Dadurch, dass die Führungsanordnung für das Griffstück im Bereich des Schaftteils angeordnet ist, kann der Schaftteil gemeinsam mit dem Besteckteilkopf einen stabilen Aufbau aufweisen. Das Griffstück hingegen kann dadurch schlanker und dimensionsmäßig kleiner ausgebildet werden, da bei einer höheren Kraftaufbringung auf den Besteckteilkopf die Krafteinleitung auch eher im Schaftteil erfolgt, welcher durch die Führungsvorrichtung und dem dort ausgebildeten Führungskanal eine hohe Eigensteifigkeit bzw. Festigkeit aufweist. Darüber hinaus dient gleichzeitig eines der Führungselemente der Führungsvorrichtung auch als Rastelement im Zusammenwirken mit den am Griffstück angeordneten, weiteren Rastelementen der Rastvorrichtungen. Damit kann durch das durch den Führungssteg gebildete Führungselement auch gleichzeitig die Funktion eines Rastelements übernehmen und es kann auf zusätzliche Bauteile zur Bildung von Rastelementen der Rastvorrichtung verzichtet werden. Vorteilhaft ist auch, dass dadurch die Führungsgenauigkeit und die Stabilität der Führungsvorrichtung zusätzlich noch erhöht bzw. verbessert werden kann. Weiters kann dadurch für das Griffstück in der Gebrauchsstellung des Besteckteils eine noch bessere Kraftübertragung, ausgehend vom Griffstück über die Führungsvorrichtung hin auf den Schaftteil und weiter auf den damit verbunden Besteckteilkopf erzielt werden. Darüber hinaus wird auch noch die Stabilität der gesamten Führungsvorrichtung erhöht. Durch diese Ausbildung ist es möglich, im Gebrauch des Besteckteils, insbesondere im Bereich der Unterseite des Schaftteils, eine noch bessere Abstützung des Griffstücks in der Führungsvorrichtung zu erzielen.

Nach einer anderen Ausführungsvariante gemäß Anspruch 2 wird die Möglichkeit geschaffen, die Führungsvorrichtung in einem einfacher aufgebauten Spritzgusswerkzeug in einem Spritzgussvorgang mit den restlichen Bauteilen ausbilden zu können, ohne dass dazu kompliziert aufgebaute Schieberwerkzeuge eingesetzt werden müssen. Damit können Werkzeugkosten eingespart sowie der Betrieb des Spritzgusswerkzeuges einfacher und kostengünstiger gestaltet werden.

Durch die Weiterbildung nach Anspruch 3 wird erreicht, dass so ein kompakter Schaftteil geschaffen werden kann, der durch den ersten Führungssteg und/oder den zweiten Führungssteg auf der dem Benutzer zugewandten Oberseite überragt wird. Damit kann bei entsprechender Ausbildung des Besteckteilkopfs ein ausreichend langes Griffstück geschaffen wer den, welches ohne Kollision mit dem Besteckteilkopf zwischen den beiden Endstellungen längs verschoben werden kann.

Gemäß einer Ausbildung, wie im Anspruch 4 beschrieben, wird eine plan ausgerichtete Auflagefläche bzw. Führungsfläche für das Griffstück im Bereich des Schaftteils geschaffen. Damit wird, insbesondere im Bereich der Führungsvorrichtung eine relativ große Führungslänge erzielt, wodurch auch in der Gebrauchsstellung eine hohe Gesamtstabilität des Griffs erzielt wird.

Dabei erweist sich eine Ausgestaltung nach Anspruch 5 vorteilhaft, da so bei geringerem Materialaufwand trotzdem eine bessere Abstützwirkung und damit verbunden eine erhöhte Führungsgenauigkeit für das Griffstück in der Führungsvorrichtung erzielt werden kann.

Nach einer vorteilhaften Weiterbildung gemäß Anspruch 6 wird auch noch eine bessere Längsführung des Griffstücks erzielt. Darüber hinaus kann aber auch noch die Eigensteifigkeit des Schaftteils gleichzeitig damit erhöht werden.

Zum besseren Verständnis der Erfindung wird diese anhand der nachfolgenden Figuren näher erläutert.

Es zeigen jeweils in stark vereinfachter, schematischer Darstellung:
- Fig. 1: ein erstes Besteckteil in dessen Gebrauchsstellung, in einer schaubildlichen Darstellung von oben;
- Fig. 2: den Besteckteil nach Fig. 1 in dessen Gebrauchsstellung, in einer schaubildlichen Darstellung von unten;
- Fig. 3: den Besteckteil nach den Fig. 1 und 2 in dessen Gebrauchsstellung, im Axialschnitt;
- Fig. 4: den Besteckteil nach den Fig. 1 bis 3 in dessen verkürzten Lagerstellung, im Axialschnitt;
- Fig. 5: die Führungs- und Rastvorrichtung des Besteckteils, im Axialschnitt sowie vergrößerter Darstellung;
- Fig. 6: den Besteckteil nach den Fig. 1 bis 5, in Draufsicht sowie voneinander getrennter Stellung des Griffstücks vom Schaftteil;
- Fig. 7: eine andere Ausführungsform des Besteckteils in dessen Gebrauchsstellung, in einer schaubildlichen Darstellung von oben;
- Fig. 8: den Besteckteil nach Fig. 7 in dessen Gebrauchsstellung, in einer schaubildlichen Darstellung von unten;
- Fig. 9: den Besteckteil nach den Fig. 7 und 8 in dessen verkürzten Lagerstellung, im Axialschnitt.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

In den Fig. 1 bis 6 ist eine erste mögliche Ausführungsform eines Besteckteils 1 gezeigt, welcher im vorliegenden Ausführungsbeispiel in Form eines Löffels ausgebildet ist. Dabei sei erwähnt, dass unter Besteckteil alle möglichen Ausführungsformen wie Löffel, Gabel oder Messer verstanden werden können, wobei die Raumform zur Ausbildung des Löffels, der Gabel oder des Messers im Bereich von dessen Verwendungsabschnitts formmäßig bzw. raummäßig unterschiedlichst ausgebildet sein kann. Dies hängt vom jeweiligen Einsatzzweck ab und kann frei gewählt werden.

Der hier beispielhaft beschriebene Besteckteil 1 soll derart ausgebildet sein, dass dieser längenveränderbar, insbesondere teleskopierbar, ausgebildet ist, um so in Richtung der Längserstreckung durch eine Relativverlagerung ausgehend von einer verkürzten Lagerstellung in eine dazu verlängerte Gebrauchsstellung umkonfiguriert zu werden. Die verkürzte Lagerstellung dient dazu, ein minimiertes bzw. verkleinertes Packvolumen in Richtung der gesamten Längserstreckung zu erzielen, um so auch bei abmessungsmäßig kleineren Verpackungseinheiten den Besteckteil 1 mit an oder mit in der Verpackung integrieren zu können. Die gezeigten Abmessungen sind nur beispielhaft gewählt, wobei die tatsächlichen Abmessungen und Proportionen zueinander davon abweichen können.

Der hier gezeigte Besteckteil 1 ist aus mehreren Bauteilkomponenten zusammengesetzt und kann einen Besteckteilkopf 2 und einen Stiel 3 umfassen. Der Stiel 3 kann aus einem Schaftteil 4 sowie zumindest einem Griffstück 5 gebildet sein. Der Schaftteil 4 ist bei diesem Ausführungsbeispiel mit dem Besteckteilkopf 2 feststehend verbunden. Bevorzugt bildet der Schaftteil 4 mit dem Besteckteilkopf 2 einen einstückigen Bauteil aus. Zumeist wird der Besteckteil 2 aus einem Kunststoffmaterial in einem Spritzgussprozess gefertigt und dient überwiegend als Einwegartikel für den Verzehr von Lebensmitteln, welche in der nicht gezeigten Verpackung bevorratet sind. So kann es sich dabei beispielsweise um einen Joghurtlöffel, Eislöffel, Gabel oder Messer handeln.

Weiters umfasst der Besteckteil 1 zumindest eine Führungsvorrichtung 6, mittels welcher der Stiel 3 in seiner Längserstreckung durch eine Verlagerung seines Griffstücks 5 relativ bezüglich des Schaftteils 4 von einer verkürzten Lagerstellung bzw. Speicherstellung in eine dazu verlängerte Gebrauchsstellung bzw. Einsatzstellung längenveränderbar, insbesondere teleskopierbar, ausgebildet ist. Des Weiteren kann auch noch zumindest eine Rastvorrichtung 7 vorgesehen sein, welche bevorzugt zwischen dem Griffstück 5 und dem Schaftteil 4 angeordnet bzw. ausgebildet ist. Damit wird es möglich, das Griffstück 5 zumindest in den beiden Endstellungen, nämlich der Lagerstellung und/oder der Gebrauchsstellung, zueinander in einer verrasteten bzw. arretierten Stellung zueinander positioniert halten zu können.

Bei diesem hier gezeigten Ausführungsbeispiel ist das Griffstück 5 als länglicher, flachprofilartig ausgebildeter Bauteil ausgebildet, welcher in seiner Lage zum Besteckteilkopf 2 bzw. dessen Schaftteil 4 in seiner relativen Position dazu verstellbar ausgebildet ist. Diese Längenveränderung erfolgt durch einen in Längserstreckung des Schaftteils 4 bzw. Griffstücks 5 ausgerichteten Verstellweg. Darunter wird eine geradlinige Bewegungsrichtung verstanden.

Dazu ist ein erstes Führungselement 8 der Führungsvorrichtung 6 durch eine am Schaftteil 4 ausgebildete, erste Führungsfläche 9 und ein zweites Führungselement 10 durch einen ersten Führungssteg 11 gebildet. Dabei ist der erste Führungssteg 11 in senkrechter Richtung bezüglich der ersten Führungsfläche 9 distanziert von dieser angeordnet. Zusätzlich ist der erste Führungssteg 11 randseitig jeweils im Bereich von Längsstirnseiten 12 des Griffstücks 5 zur Bildung eines Führungskanals 13 mit dem Schaftteil 4 verbunden. Damit wird ein im Querschnitt bezüglich der Längserstreckung des Griffstücks 5 gesehen rundum geschlossen ausgebildeter Führungskanal 13 ausgebildet, welcher für die Aufnahme und die Längsverstellung des Griffstücks 5 dient. Dieser Führungskanal 13 kann auch als tunnelförmige Aufnahme bezeichnet werden, wobei jedoch der Querschnitt des Tunnels in etwa rechteckig ausgebildet ist. Weiters ist die Führungsvorrichtung 6 an einem vom Besteckteilkopf 2 abgewendeten Ende 14 des Schaftteils 4 angeordnet bzw. ausgebildet. Gleichzeitig bildet aber auch der erste Führungssteg 11 auch noch ein erstes Rastelement 15 der Rastvorrichtung 7 aus. Diese Ausbildung stellt eine hier nicht näher dargestellte Minimalvariante einer Führungsvorrichtung 6 für das Griffstück 5 dar. Weitere Führungs- sowie Rastelemente werden nachfolgend noch in Ergänzung zu dieser Minimalvariante beschrieben.

Bevorzugt umfasst jedoch die Führungsvorrichtung 6 zumindest einen zweiten Führungssteg 16. Dieser zweite Führungssteg 16 ist dem ersten Führungssteg 11 bezüglich des Führungskanals 13 gegenüberliegend sowie vom Schaftteil 4 auf der vom Besteckteilkopf 2 abgewendeten Seite distanziert davon angeordnet. Damit befindet sich ein Teil der Führungsvorrichtung 6 an dem dem Besteckteilkopf 2 gegenüberliegenden Ende des Schaftteils 4.

Das verschiebbare Griffstück 5 weist im Querschnitt gesehen eine in etwa rechteckige Außenform auf, wobei zumindest an den Umfangsrändern bzw. Umfangsrandabschnitten die Abstützung an den Teilen der Führungsvorrichtung 6 des Schaftteils 4 erfolgt.

Wie nun besser aus den Fig. 3 bis 5 zu ersehen ist, ist der erste Führungssteg 11 bezüglich des zweiten Führungsstegs 16 in Richtung der Längserstreckung des Schaftteils 4 versetzt zu diesem angeordnet. So ist es vorteilhaft, wenn der erste Führungssteg 11 in Richtung der Längserstreckung des Schaftteils 4 gesehen dem Besteckteilkopf 2 näherliegend angeordnet ist als der zweite Führungssteg 16.

Weiters kann vorgesehen sein, dass der Schaftteil 4 an seiner dem ersten Führungssteg 11 gegenüberliegenden Seite des Führungskanals 13 einen ersten Durchbruch 17 aufweist, durch welchen der zweite Führungssteg 16 in Längserstreckung des Schaftteils 4 distanziert von diesem angeordnet ist.

Durch das Vorsehen des ersten Durchbruchs 17 wird es beispielsweise ermöglicht, das erste Führungselement 8, welches hier durch den ersten Führungssteg 11 gebildet ist, im Zuge eines Spritzgussvorganges einfach an seiner dem Führungskanal 13 zugewendeten Seite ausformen zu können, ohne dass dazu komplizierte Schieberwerkzeuge benötigt werden. Dies kann beispielsweise dann erreicht werden, wenn eine Querschnittsfläche des ersten Durchbruchs 17 einer Projektionsfläche des ersten Führungsstegs 11 in einer senkrechten Richtung auf die Flachseite des Griffstücks 5 entspricht.

Um eine noch bessere Führungswirkung des Griffstücks 5 in der Führungsvorrichtung 6 zu erzielen, kann die Führungsvorrichtung 6 weiters auch noch mindestens einen dritten Führungssteg 18 sowie einen vierten Führungssteg 19 umfassen. Dabei können die dritten und vierten Führungsstege 18, 19 bezüglich des Führungskanals 13 einander gegenüberliegend sowie in Richtung der Längserstreckung des Schaftteils 4 gesehen jeweils distanziert auf der vom Besteckteilkopf 2 abgewendeten Seite des ersten sowie zweiten Führungsstegs 11, 16 angeordnet sein.

Zumeist bzw. bevorzugt ist der erste Führungssteg 11 und/oder der dritte Führungssteg 18 bei sich in der Gebrauchsstellung befindlichen Position an einer einem Benutzer zugewendeten Oberseite des Schaftteils 4 angeordnet.

Weiters ist es auch möglich, so wie dies bereits für den zweiten Führungssteg 16 beschrieben worden ist, dass auch zwischen dem ersten Führungssteg 11 und dem dritten Führungssteg 18 ein zweiter Durchbruch 20 ausgebildet bzw. angeordnet ist. Damit ist auch der dritte Führungssteg 18 vom ersten Führungssteg 11 in Längsrichtung des Schaftteils 4 gesehen von diesem distanziert angeordnet. Dabei kann eine zweite Querschnittsfläche des zweiten Durchbruchs 20 einer Projektionsfläche des zweiten Führungsstegs 16 einer senkrechten Richtung auf die Flachseite des Griffstücks 5 entsprechen. So ist wiederum ein einfacher Formgebungsvorgang zur Ausbildung der Führungsvorrichtung 6 und/oder Rastvorrichtung 7 möglich.

Weiters kann auch noch zwischen dem zweiten Führungssteg 16 und dem vierten Führungssteg 19 ein dritter Durchbruch 21 angeordnet bzw. vorgesehen sein. Eine dritte Querschnittsfläche des dritten Durchbruchs 21 kann bevorzugt einer Projektionsfläche des dritten Führungsstegs 18 in einer senkrechten Richtung auf die Flachseite des Griffstücks 5 entsprechen.

Wie nun weiter aus der Fig. 5 zu ersehen ist, ist am zweiten Führungssteg 16 eine zweite Führungsfläche 22 und bei Vorhandensein eines vierten Führungsstegs 19 eine dritte Führungsfläche 23 daran ausgebildet. Dabei bilden die beiden Führungsstege 16 bzw. 19 mit deren Führungsflächen 22 und/oder 23 weitere Führungselemente 24, 25 der Führungsvorrichtung 6 aus. Bezüglich der ersten, am Schaftteil 4 ausgebildeten Führungsfläche 9 sind dazu die zweite Führungsfläche 22 und/oder dritte Führungsfläche 23 parallel sowie fluchtend zu dieser ausgerichtet. Damit kann über die Längserstreckung des Führungskanals 13 gesehen, eine ausreichend gute und stabile Führung des Griffstücks 5 am Schaftteil 4 erfolgen.

Weiters ist es möglich, dass zumindest einer der Führungsstege 11, 16, 18 und /oder 19 einen gekrümmt ausgebildeten Längsverlauf aufweist. Damit kann bei geringerem Materialeinsatz zusätzlich noch das Abstützverhalten des Griffstücks 5 im Bereich der Führungsvorrichtung 6 verbessert werden.

Um auch eine ausreichende Parallelführung des Griffstücks 5 in senkrechter Richtung bezüglich von dessen Längsstirnseiten 12 zu erreichen, kann am Schaftteil 4 zumindest ein Längsführungselement 26 angeordnet bzw. vorgesehen sein. Dieses dient zur Führung zumindest einer der Längsstirnseiten 12 des Griffstücks 5. Bevorzugt werden jedoch beidseitig im Bereich der Längsstirnseiten 12 zu deren Abstützung entsprechende Längsführungselemente 26 vorgesehen. So kann bzw. können die Längsführungselemente 26, beispielsweise durch einen Längssteg gebildet sein, zwischen welchen das Griffstück 5 aufgenommen und daran abstützbar ist.

In den Fig. 4 und 5 ist zu ersehen, dass das Griffstück 5 auf seiner dem Besteckteilkopf 2 zugewendeten Seite sowie an seiner dem ersten Führungssteg 11 zugewendeten Flachseite (Oberseite) über diese Flachseite in senkrechter Richtung vorragende sowie in Richtung der Längserstreckung des Griffstücks 5 voneinander distanziert angeordnete zweite und dritte Rastelemente 27, 28 aufweist. Die beiden Rastelemente 27 und 28 bilden zwischen sich eine Rastausnehmung 29 aus, in welcher zum Beispiel in der Gebrauchsstellung das durch den ersten Führungssteg 11 gebildete erste Rastelement 15 einrastend aufgenommen ist. Wie bereits zuvor beschrieben, wird das erste Rastelement 15 im vorliegenden Ausführungsbeispiel durch das durch den ersten Führungssteg 11 gebildete, zweite Führungselement 10 gebildet.

Um auch in der verkürzten Lager- bzw. Aufbewahrungsstellung eine gewisse Arretierung bzw. Halterung des Griffstücks 5 relativ gegenüber dem Schaftteil 4 zu erreichen, kann das Griffstück 5 auch noch auf seiner vom Besteckteilkopf 2 abgewendeten Seite an seiner dem zweiten Führungssteg 16 zugewendeten Flachseite (Unterseite) zumindest ein über diese Flachseite in senkrechter Richtung vorragendes, viertes Rastelement 30 aufweisen. Je nach gewählter, verkürzter Lager- bzw. Aufbewahrungsstellung kann das vierte Rastelement 30 entweder in den zwischen dem Schaftteil 4 und dem zweiten Führungssteg 16 angeordneten, ersten Durchbruch 17 oder in den zwischen dem zweiten Führungssteg 16 und dem vierten Führungssteg 19 angeordneten dritten Durchbruch 21 rastend eingreifen. Dabei können jeweils die den ersten Durchbruch 17 und/oder die den dritten Durchbruch 21 in Richtung der Längserstreckung des Schaftteils 4 begrenzenden Teile weitere Rastelemente 31, 32 der Rastvorrichtung 7 ausbilden.

In den Fig. 7 bis 9 ist eine weitere und gegebenenfalls für sich eigenständige Ausführungsform des Besteckteils 1 gezeigt, wobei wiederum für gleiche Teile gleiche Bezugszeichen bzw. Bauteilbezeichnungen wie in den vorangegangenen Fig. 1 bis 6 verwendet werden. Um unnötige Wiederholungen zu vermeiden, wird auf die detaillierte Beschreibung in den vorangegangenen Fig. 1 bis 6 hingewiesen bzw. Bezug genommen.

Der hier gezeigte Besteckteil 1 ist ebenfalls als löffelförmiges Hilfsinstrument ausgebildet und kann beispielsweise zum Verzehr von Eis verwendet werden. Grundsätzlich umfasst der Besteckteil 1 wiederum den Besteckteilkopf 2 und den Stiel 3, der aus dem Schaftteil 4 sowie zumindest einem Griffstück 5 gebildet ist. Der Schaftteil 4 ist bevorzugt wiederum mit dem Besteckteilkopf 2 feststehend verbunden. Das Griffstück 5 ist hier ebenfalls flachprofilartig ausgebildet und in der Führungsvorrichtung 6 längenveränderbar, insbesondere teleskopierbar, relativ bezüglich des Schaftteils 4 verstellbar geführt.

Die Ausbildung der Führungsvorrichtung 6 sowie der Rastvorrichtung 7 mit den zuvor beschriebenen Führungselementen kann analog erfolgen, wie dies bereits detailliert in den Fig. 1 bis 6 beschrieben worden ist.

Da bei diesem Ausführungsbeispiel das Griffstück 5 gegenüber dem zuvor in den Fig. 1 bis 6 dargestellten Griffstücks 5 dazu kürzer ausgebildet ist, greift in der verkürzten Lagerstellung bzw. Aufbewahrungsstellung das am Griffstück 5 angeordnete, vierte Rastelement 30 hier in den ersten Durchbruch 17, welcher zwischen dem Schaftteil 4 und dem zweiten Führungssteg 16 angeordnet bzw. ausgebildet ist, ein. Es wäre aber auch möglich, dass das vierte Rastelement 30 in den zwischen dem zweiten Führungssteg 16 und dem vierten Führungssteg 19 ausgebildeten dritten Durchbruch 21 einrastend eingreift.

Ansonsten können die weiteren nicht näher beschriebenen Bauteile analog ausgebildet sein, wie dies bereits zuvor in den Fig. 1 bis 6 detailliert beschrieben worden sind. Deshalb wird, um unnötige Wiederholungen zu vermeiden, hier nicht mehr näher darauf eingegangen.

Die Ausführungsbeispiele zeigen mögliche Ausführungsvarianten des Besteckteils 1, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Vor allem können die einzelnen in den Fig. 1, 2, 3, 4, 5, 6; 7, 8, 9 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

Der Ordnung halber sei abschließend darauf hingewiesen, dass zum besseren Verständnis des Aufbaus des Besteckteils 1 dieses bzw. dessen Bestandteile teilweise unmaßstäblich und/oder vergrößert und/oder verkleinert dargestellt wurden.

**Bezugszeichenaufstellung**

| | | | |
|---|---|---|---|
| 1 | Besteckteil | 31 | weiteres Rastelement |
| 2 | Besteckteilkopf | 32 | weiteres Rastelement |
| 3 | Stiel | | |
| 4 | Schaftteil | | |
| 5 | Griffstück | | |
| 6 | Führungsvorrichtung | | |
| 7 | Rastvorrichtung | | |
| 8 | erstes Führungselement | | |
| 9 | erste Führungsfläche | | |
| 10 | zweites Führungselement | | |
| 11 | erster Führungssteg | | |
| 12 | Längsstirnseite | | |
| 13 | Führungskanal | | |
| 14 | Ende | | |
| 15 | erstes Rastelement | | |
| 16 | zweiter Führungssteg | | |
| 17 | erster Durchbruch | | |
| 18 | dritter Führungssteg | | |
| 19 | vierten Führungssteg | | |
| 20 | zweiter Durchbruch | | |
| 21 | dritter Durchbruch | | |
| 22 | zweite Führungsfläche | | |
| 23 | dritte Führungsfläche | | |
| 24 | weiteres Führungselement | | |
| 25 | weiteres Führungselement | | |
| 26 | Längsführungselement | | |
| 27 | zweites Rastelement | | |
| 28 | drittes Rastelement | | |
| 29 | Rastausnehmung | | |
| 30 | viertes Rastelement | | |

## Patentansprüche

1. Besteckteil (1), insbesondere Löffel, Gabel oder Messer, mit einem Besteckteilkopf (2), einem Stiel (3), der aus einem Schaftteil (4) sowie zumindest einem Griffstück (5) gebildet ist, wobei der Schaftteil (4) mit dem Besteckteilkopf (2) verbunden ist, sowie einer Führungsvorrichtung (6) mit Führungselementen (8, 10, 24, 25), mittels welcher der Stiel (3) in seiner Längserstreckung durch eine Relatiwerlagerung des Griffstücks (5) bezüglich des Schaftteils (4) von einer verkürzten Lagerstellung in eine dazu verlängerte Gebrauchsstellung längenveränderbar, insbesondere teleskopierbar, ausgebildet ist, sowie mit zumindest einer zwischen dem Griffstück (5) und dem Schaftteil (4) angeordneten Rastvorrichtung (7) mit in zumindest einer der Stellungen (Lagerstellung, Gebrauchsstellung) zusammenwirkenden Rastelementen (15, 27, 28, 30, 31, 32), wobei ein erstes Führungselement (8) der Führungsvorrichtung (6) durch eine am Schaftteil (4) ausgebildete erste Führungsfläche (9) und ein zweites Führungselement (10) durch einen ersten Führungssteg (11) gebildet ist, welcher erste Führungssteg (11) in senkrechter Richtung bezüglich der ersten Führungsfläche (9) distanziert von dieser angeordnet ist und randseitig im Bereich von Längsstirnseiten (12) des Griffstücks (5) zur Bildung eines Führungskanals (13) mit dem Schaftteil (4) verbunden ist, wobei die Führungsvorrichtung (6) an einem vom Besteckteilkopf (2) abgewendeten Ende (14) des Schaftteils (4) angeordnet ist, und der erste Führungssteg (11) weiters auch ein erstes Rastelement (15) der Rastvorrichtung (7) bildet und wobei die Führungsvorrichtung (6) einen zweiten Führungssteg (16) umfasst, der dem ersten Führungssteg (11) bezüglich des Führungskanals (13) gegenüberliegend sowie vom Schaftteil (4) auf der vom Besteckteilkopf (2) abgewendete Seite distanziert angeordnet ist, und der erste Führungssteg (11) bezüglich des zweiten Führungsstegs (16) in Richtung der Längserstreckung des Schaftteils (4) versetzt zu diesem angeordnet ist, wobei der erste Führungssteg (11) in Richtung der Längserstreckung des Schaftteils (4) dem Besteckteilkopf (2) näher liegend angeordnet ist als der zweite Führungssteg (16), und wobei der Schaftteil (4) an seiner dem ersten Führungssteg (11) gegenüberliegenden Seite des Führungskanals (13) einen ersten Durchbruch (17) aufweist, durch welchen der zweite Führungssteg (16) in Längserstreckung des Schaftteils (4) distanziert davon angeordnet ist, **dadurch gekennzeichnet, dass** die Führungsvorrichtung (6) weiters einen dritten Führungssteg (18) sowie einen vierten Führungssteg (19) umfasst, wobei der dritte und vierte Führungssteg (18,19) bezüglich des Führungskanals (13) einander gegenüberliegend sowie in Richtung der Längserstreckung des Schaftteils (4) jeweils distanziert auf der vom Besteckteilkopf (2) abgewendeten Seite des ersten sowie zweiten Führungsstegs (11, 16) angeordnet sind, und dass zwischen dem ersten Führungssteg (11) und dem dritten Führungssteg (18) ein zweiter Durchbruch (20) ausgebildet ist, wobei eine zweite Querschnittsfläche des zweiten Durchbruchs (20) einer Projektionsfläche des zweiten Führungsstegs (16) in einer senkrechten Richtung auf die Flachseite des Griffstücks (5) entspricht, und dass zwischen dem zweiten Führungssteg (16) und dem vierten Führungssteg (19) ein dritter Durchbruch (21) ausgebildet ist, wobei eine dritte Querschnittsfläche des dritten Durchbruchs (21) einer Projektionsfläche des dritten Führungsstegs (18) in einer senkrechten Richtung auf die Flachseite des Griffstücks (5) entspricht, und dass das Griffstück (5) auf seiner dem Besteckteilkopf (2) zugewendeten Seite sowie an seiner dem ersten Führungssteg (11) zugewendeten Flachseite über diese Flachseite in senkrechter Richtung vorragend sowie in Richtung der Längserstreckung des Griffstücks (5) voneinander distanziert ein zweites Rastelement (27) und ein drittes Rastelement (28) aufweist, zwischen denen eine Rastausnehmung (29) ausgebildet ist, in welcher in der Gebrauchsstellung das durch den ersten Führungssteg (11) gebildete erste Rastelement (15) einrastend aufgenommen ist, und dass das Griffstück (5) auf seiner vom Besteckteilkopf (2) abgewendeten Seite an seiner dem zweiten Führungssteg (16) zugewendeten Flachseite zumindest ein über diese Flachseite in senkrechter Richtung vorragendes viertes Rastelement (30) aufweist, welches in der verkürzten Lagerstellung entweder in den zwischen dem Schaftteil (4) und dem zweiten Führungssteg (16) angeordneten ersten Durchbruch (17) oder in den zwischen dem zweiten Führungssteg (16) und dem vierten Führungssteg (19) angeordneten dritten Durchbruch (21) rastend eingreift und dabei jeweils die den ersten Durchbruch (17) oder die den zweiten Durchbruch (20) in Richtung der Längserstreckung des Schaftteils (4) begrenzenden Teile weitere Rastelemente (31, 32) bilden.

2. Besteckteil (1) nach Anspruch 1, **dadurch gekennzeichnet, dass** eine Querschnittsfläche des ersten Durchbruchs (17) einer Projektionsfläche des ersten Führungsstegs (11) in einer senkrechten Richtung auf die Flachseite des Griffstücks (5) entspricht.

3. Besteckteil (1) nach einem der vorhergehenden Ansprüche, **dadurch gekennzeichnet, dass** der erste Führungssteg (11) und/oder der zweite Führungssteg (16) an einer bei sich in der Gebrauchsstellung einem Benutzer zugewendeten Oberseite des Schaftteils (4) angeordnet ist bzw. sind.

4. Besteckteil (1) nach einem der Ansprüche 1 bis 3, **dadurch gekennzeichnet, dass** am zweiten Führungssteg (16) eine zweite Führungsfläche (22) und/oder am vierten Führungssteg (19) eine dritte Führungsfläche (23) ausgebildet ist bzw. sind, welche weitere Führungselemente (24, 25) der Führungsvorrichtung (6) bilden, und die zweite Führungsfläche (22) und/oder dritte Führungsfläche (23) parallel sowie fluchtend bezüglich der ersten, am Schaftteil (4) ausgebildeten Führungsfläche (9) ausgerichtet ist bzw. sind.

5. Besteckteil (1) nach einem der vorhergehenden Ansprüche, **dadurch gekennzeichnet, dass** zumindest einer der Führungsstege (11, 16, 18, 19) einen gekrümmt ausgebildeten Längsverlauf aufweist.

6. Besteckteil (1) nach einem der vorhergehenden Ansprüche, **dadurch gekennzeichnet, dass** am Schaftteil (4) zumindest ein Längsführungselement (26) angeordnet ist, welches zur Führung zumindest einer der Längsstirnseiten (12) des Griffstücks (5) ausgebildet ist.

## Claims

1. An item of cutlery (1), in particular a spoon, fork or knife with a head (2), a stem (3) formed of a shaft component (4) as well as at least one handle piece (5),
wherein the shaft component (4) is connected to the head (2), as well as to a guidance device (6) with guidance elements (8, 10, 24, 25) by means of which the longitudinal extent of the stem (3) is formed so that its length is alterable, in particular telescopically, from a shortened storage position to an elongated usage position by a relative shift of the handle piece (5) in relation to the shaft component (4), and with at least one snap-in locking device (7) arranged between the handle piece (5) and the shaft component (4), with locking elements (15, 27, 28, 30, 31, 32) cooperating in at least one of the positions (storage position or usage position),
wherein a first guidance element (8) of the guidance device (6) is formed of a first guidance surface (9) formed on the shaft component (4) and a second guidance element (10) is formed of a first guidance web (11), which first guidance web (11) is arranged at a distance in vertical direction in relation to the first guidance surface (9) and, at the edge in the region of longitudinal end face (12) of the handle piece (5), is connected to the shaft component (4) in order to form a guidance channel (13),
wherein the guidance device (6) is arranged on an end (14) of the shaft component (4) which faces away from the head (2) and the first guidance web (11) further forms a first locking element (15) of the snap-in locking device (7)
and wherein the guidance device (6) comprises a second guidance web (16) which in relation to the guidance channel (13) is arranged at a distance opposite the first guidance web (11) as well as on the side of the shaft component (4) facing away from the head (2), and the first guidance web (11) is offset in relation to the second guidance web (16) in the direction of the longitudinal extent of the shaft component (4),
wherein the first guidance web (11), in the longitudinal direction of the shaft component (4), is arranged nearer the head (2) than the second guidance web (16),
and wherein the shaft component (4) has a first breakthrough (17) on the side of the guidance channel (13) located opposite the first guidance web (11), by which the second guidance web (16) is arranged at a distance in longitudinal extension of the shaft component (4),
**characterised in that** the guidance device (6) further comprises a third guidance web (18) as well as a fourth guidance web (19), wherein, in relation to the guidance channel (13), the third and fourth guidance webs (18, 19) are arranged opposite each other as well as arranged at a distance, respectively, in the direction of the longitudinal extent of the shaft component (4), on the side of the first as well as the second guidance webs (11, 16) facing away from the head (2),
and that between the first guidance web (11) and the third guidance web (18), a second breakthrough (20) is formed, wherein a second cross-section surface of the second breakthrough (20) corresponds with a projection surface of the second guidance web (16) in a vertical direction on the flat side of the handle piece (5),
and that between the second guidance web (16) and the fourth guidance web (19) a third breakthrough (21) is formed, wherein a third cross-section surface of the third breakthrough (21) corresponds with a projection surface of the third guidance web (18) in a vertical direction on the flat side of the handle piece (5),
and that the handle piece (5) has a third locking element (27) and a fourth locking element (28) set apart from one another on the surface of the handle piece (5) facing the head (2) as well as on the flat side facing the first guidance web (11) protruding vertically over this flat surface as well as in the direction of the longitudinal extent of the handle piece (5), between which a locking recess (29) is formed, in which in the usage position the first locking element (15) formed by the first guidance web (11) is received in a snap-in locking manner,
and that the handle piece (5), on the side of the handle piece (5) facing away from the head (2) on the flat surface turned towards the second guidance web (16), has at least one fourth locking element (30) protruding vertically over the said flat surface, which in the shortened storage position engages in a snap-in locking manner, either in the first breakthrough (17) arranged between the shaft component (4) and the second guidance element (16), or in the third breakthrough (21) arranged between the second guidance web (16) and the fourth guidance web (19), the components bordering the first breakthrough (17) or the second breakthrough (20) in the longitudinal direction of the shaft component (4) thus respectively forming further locking elements (31, 32).

2. The item of cutlery (1) according to claim 1, **characterised in that** a cross-section surface of the first breakthrough (17) corresponds to a projection surface of the first guidance web (11) in a vertical direction on the flat side of the handle piece (5).

3. The item of cutlery (1) according to one of the preceding claims, **characterised in that** the first guidance web (11) and/or the second guidance web (16) is or are arranged on an upper surface of the shaft component (4) which, in the usage position, is turned towards a user.

4. The item of cutlery (1) according to claims 1 to 3, **characterised in that** a second guidance surface (22) is formed on the second guidance web (16) and/or a third guidance surface (23) is formed on the fourth guidance web (19), which form further guidance elements (24, 25) of the guidance device (6), and the second guidance surface (22) and/or third guidance surface (23) are oriented parallel as well as aligned in relation to the first guidance surface (9) formed on the shaft component (4).

5. The item of cutlery (1) according to one of the preceding claims, **characterised in that** at least one of the guidance webs (11, 16, 18, 19) has a curved longitudinal profile.

6. The item of cutlery (1) according to one of the preceding claims, **characterised in that** at least one longitudinal guidance element (26) which is arranged on the shaft component (4), is designed for the guidance of at least one of the longitudinal end faces (12) of the handle piece (5).

## Revendications

1. Couvert (1), plus particulièrement cuillère, fourchette ou couteau, avec une tête de couvert (2), une tige (3), qui est constituée d'une partie de tige (4) et d'au moins une poignée (5), la partie de tige (4) étant reliée à la tête du couvert (2), ainsi qu'un dispositif de guidage (6) avec des éléments de guidage (8, 10, 24, 25), au moyen desquels la tige (3) est conçue de manière variable en longueur, plus particulièrement de manière télescopique, dans son extension longitudinale par un déplacement relatif de la poignée (5) par rapport à la partie de tige (4) d'une position de rangement raccourcie vers une position d'utilisation allongée, ainsi qu'avec au moins un dispositif cranté (7) disposé entre la poignée (5) et la partie de tige (4), avec des éléments crantés (15, 27, 28, 30, 31, 32) interagissant dans au moins une des positions (position de rangement, position d'utilisation), un premier élément de guidage (8) du dispositif de guidage (6) étant constitué d'une première surface de guidage (9) réalisée sur la partie de tige (4) et un deuxième élément de guidage (10) étant constitué d'une première nervure de guidage (11), cette première nervure de guidage (11) étant disposée perpendiculairement à la première surface de guidage (9), à une certaine distance de celle-ci et étant reliée, sur le bord, au niveau de côtés frontaux longitudinaux (12) de la poignée (5) pour la formation d'un canal de guidage (13) avec la partie de tige (4), le dispositif de guidage (6) étant disposé au niveau d'une extrémité (14) de la partie de tige (4) opposée à la tête du couvert (2) et la première nervure de guidage (11) constituant en outre un premier élément cranté (15) du dispositif cranté (7) et le dispositif de guidage (6) comprenant une deuxième nervure de guidage (16), qui est disposée en face de la première nervure de guidage (11) par rapport au canal de guidage (13) et à une certaine distance de la partie de tige (4) sur le côté opposé à la tête du couvert (2) et la première nervure de guidage (11) étant disposée, par rapport à la deuxième nervure de guidage (16), en direction de l'extension longitudinale de la partie de tige (4), de manière décalée par rapport à celle-ci, la première nervure de guidage (11) étant disposée plus près de la tête du couvert (2), en direction de l'extension longitudinale de la partie de tige (4), que la deuxième nervure de guidage (16) et la partie de tige (4) comprenant, au niveau de son côté du canal de guidage (13) opposé à la première nervure de guidage (11), un premier passage (17) à travers lequel la deuxième nervure de guidage (16) est disposée dans l'extension longitudinale de la partie de tige (4), à une certaine distance de celle-ci, **caractérisé en ce que** le dispositif de guidage (6) comprend en outre une troisième nervure de guidage (18) ainsi qu'une quatrième nervure de guidage (19), la troisième et la quatrième nervure de guidage (18, 19) étant disposées de manière en face l'une de l'autre par rapport au canal de guidage (13) et à une certaine distance l'une de l'autre, dans la direction de l'extension longitudinale de la partie de tige (4), sur le côté de la première ainsi que de la deuxième nervure de guidage (11, 16) opposé à la tête du couvert (2), et **en ce que**, entre la première nervure de guidage (11) et la troisième nervure de guidage (18), se trouve un deuxième passage (20), une deuxième surface de section transversale du deuxième passage (20) correspondant à une surface de projection de la deuxième nervure de guidage (16) dans une direction perpendiculaire au côté plat de la poignée (5) et **en ce que**, entre la deuxième nervure de guidage (16) et la quatrième nervure de guidage (19), se trouve un troisième passage (21), une troisième surface de section transversale du troisième passage (21) correspondant à une surface de projection de la troisième nervure de guidage (18) dans une direction perpendiculaire au côté plat de la poignée (5) et **en ce que** la poignée (5) comprend, sur son côté orienté vers la tête du couvert (2) ainsi que sur son côté plat orienté vers la première nervure de guidage (11), dépassant de ce côté plat dans la direction perpendiculaire et distants l'un de l'autre dans la direction de l'extension longitudinale de la poignée (5), un deuxième élément cranté (27) et un troisième élément cranté (28), entre lesquels est réalisé un évidement de crantage (29), dans lequel, dans la position d'utilisation, s'emboîte le premier élément cranté (15) formé par la première nervure de guidage (11) et **en ce que** la poignée (5) comprend, sur son côté opposé à la tête du couvert (2) et sur son côté plat orienté vers la deuxième nervure de guidage (16), au moins un quatrième élément cranté (30) dépassant de ce côté plat dans la direction perpendiculaire, qui, dans la position de rangement raccourcie, s'emboîte soit dans le premier passage (17) disposé entre la partie de tige (4) et la deuxième nervure de guidage (16) ou dans le troisième passage (21) disposé entre la deuxième nervure de guidage (16) et la quatrième nervure de guidage (19) et forment alors chacun les parties d'autres éléments crantés (31, 32) limitant le premier passage (17) ou le deuxième passage (20) en direction de l'extension longitudinale de la partie de tige (4).

2. Couvert (1) selon la revendication 1, **caractérisé en ce qu'**une surface de section transversale du premier passage (17) correspond à une surface de projection de la première nervure de guidage (11) dans une direction perpendiculaire au côté plat de la poignée (5).

3. Couvert (1) selon l'une des revendications précédentes, **caractérisé en ce que** la première nervure de guidage (11) et/ou la deuxième nervure de guidage (16) est disposée au niveau du côté supérieur de la partie de tige (4) orientée, dans la position d'utilisation, vers l'utilisateur.

4. Couvert (1) selon l'une des revendications 1 à 3, **caractérisé en ce que**, sur la deuxième nervure de guidage (16), se trouve une deuxième surface de guidage (22) et/ou sur la quatrième nervure de guidage (19), se trouve une troisième surface de guidage (23), qui constituent des éléments de guidage supplémentaires (24, 25) du dispositif de guidage (6) et la deuxième surface de guidage (22) et/ou la troisième surface de guidage (23) sont orientées parallèlement et alignées par rapport à la première surface de guidage (9) réalisée sur la partie de tige (4).

5. Couvert (1) selon l'une des revendications précédentes, **caractérisé en ce qu'**au moins une des nervures de guidage (11, 16, 18, 19) présente une forme longitudinale incurvée.

6. Couvert (1) selon l'une des revendications précédentes, **caractérisé en ce que**, sur la partie de tige (4) se trouve au moins un élément de guidage longitudinal (26), qui est conçu pour le guidage d'au moins un des côtés frontaux longitudinaux (12) de la poignée (5).
